# EUROPÄISCHE PATENTSCHRIFT

(11) **EP 3 918 268 B1**
(45) Veröffentlichungstag und Bekanntmachung des Hinweises auf die Patenterteilung: **15.03.2023**
(21) Anmeldenummer: 20701426.7
(22) Anmeldetag: 17.01.2020
(51) Int. Cl.: F42C 19/08

(54) **KAMPFMITTEL MIT EINEM DEFLAGRATIONS-ZÜNDMITTEL UND VERFAHREN ZUM BETREIBEN EINES SOLCHEN KAMPFMITTELS**
WEAPON HAVING A DEFLAGRATION IGNITER AND METHOD FOR OPERATING SUCH A WEAPON
ARME MUNIE D'UNE AMORCE DE DÉFLAGRATION ET PROCÉDÉ PERMETTANT DE FAIRE FONCTIONNER LADITE ARME

(30) Priorität: 30.01.2019 DE 102019201176
(43) Veröffentlichungstag der Anmeldung: 08.12.2021
(73) Patentinhaber: ATLAS ELEKTRONIK GmbH, 28309 Bremen (DE); thyssenkrupp AG, 45143 Essen (DE)
(72) Erfinder: LÄMMLE, Knud, 22303 Hamburg (DE); HUCKFELDT, Sönke, 25336 Elmshorn (DE)
(74) Vertreter: thyssenkrupp Intellectual Property GmbH
(86) Internationale Anmeldenummer: PCT/EP2020/051105
(87) Internationale Veröffentlichungsnummer: WO 2020/156833

(56) Entgegenhaltungen:
- DE-A1- 10 227 002
- US-A1- 2011 203 475
- US-A1- 2012 227 609
- US-B1- 8 371 224

## Beschreibung

Die Erfindung betrifft ein Kampfmittel mit einer Sprengladung und einem Detonations-Zündmittel sowie ein Verfahren zum Betreiben eines solchen Kampfmittels.

Ein Kampfmittel, beispielsweise ein Torpedo oder eine Seemine, umfasst eine Sprengladung, beispielsweise einen Gefechtskopf. Ein Detonations-Zündmittel, insbesondere eine Detonations-Zündkette, lässt sich aktivieren, in der Regel nach einer Sicherheitsfreigabe und nach Erhalt eines entsprechenden Aktivierungsbefehls. Das aktivierte Detonations-Zündmittel bringt die Sprengladung zur Detonation.

Die Situation kann auftreten, dass die Sprengladung z.B. aufgrund eines technischen Fehlers nicht zur Detonation gebracht werden kann oder wegen einer möglichen ungewollten Gefährdung von Lebewesen und / oder Gegenständen nicht zur Detonation gebracht werden darf. In beiden Fällen muss das Kampfmittel sicher neutralisiert werden, ohne dass hierbei Lebewesen oder Gegenstände gefährdet werden.

US 8,371,224 B1 offenbart eine Vorrichtung und ein Verfahren zum selektiven Variieren der Detonationswirkung einer Sprengvorrichtung.

US 2012 / 227 609 A1 zeigt ein Auslösesystem für Gefechtsköpfe umfassend eine erste Auslösevorrichtung, die so konfiguriert ist, dass sie mindestens einen Teil eines in einem Sprengkörper enthaltenen explosiven Materials zur Detonation bringt, und eine zweite Auslösevorrichtung, die so konfiguriert ist, dass sie mindestens einen Teil des explosiven Materials eines Gefechtskopfes deflagriert.

DE 102 27 002 B4 offenbart einen Gefechtskopf mit einer splitterbildenden Hauptladung, der mit einer weiteren Ladung ausgerüstet wird, die in ihrer Grundposition mit ihrer mit einer Metallbelegung versehenen Stirnseite auf die Hauptladung ausgerichtet ist und die mit einem Antrieb zur Verschiebung bzw. Verschwenkung ausgerüstet ist, um die Leistung des Gefechtskopfes zwischen 0% und 100% zu variieren.

US 2011 / 203 475 A1 offenbart einen Sprengstoffteil mit zwei Auslösevorrichtungen, die an jeder Endfläche mit Verbindungen zu einer inneren Sprengladung angeordnet sind, wobei die beiden Auslösevorrichtungen zur wahlweisen Auslösung der inneren Sprengladung mit oder ohne Zündverzögerung angeordnet sind.

Aufgabe der Erfindung ist es, ein Kampfmittel mit den Merkmalen des Oberbegriffs des Anspruchs 1 und ein Verfahren mit den Merkmalen des Anspruchs 12 bereitzustellen, durch welche das Kampfmittel relativ gefahrlos neutralisiert werden kann, wenn die Sprengladung nicht zu Detonation gebracht werden kann oder darf.

Gelöst wird diese Aufgabe durch ein Kampfmittel mit den in Anspruch 1 angegebenen Merkmalen und ein Verfahren mit den in Anspruch 12 angegebenen Merkmalen. Vorteilhafte Weiterbildungen ergeben sich aus den Unteransprüchen, der nachfolgenden Beschreibung sowie den Zeichnungen.

Das Kampfmittel umfasst
- eine Sprengladung,
- ein aktivierbares Detonations-Zündmittel,
- ein aktivierbares Deflagrations-Zündmittel und
- ein Zündgerät.

Das Zündgerät vermag wahlweise das Detonations-Zündmittel oder das Deflagrations-Zündmittel zu aktivieren. Das aktivierte Detonations-Zündmittel vermag die Sprengladung zu einer Detonation zu bringen. Das aktivierte Deflagrations-Zündmittel vermag dieselbe Sprengladung zu einer Deflagration zu bringen.

Durch das Verfahren lässt sich ein solches Kampfmittel betreiben. Das Verfahren umfasst die folgenden Schritte:
- Nach Erhalt eines Detonations-Aktivierungsbefehls aktiviert das Zündgerät das Detonations-Zündmittel.
- Das aktivierte Detonations-Zündmittel bringt die Sprengladung zu einer Detonation.
- Falls ein vorgegebenes Ereignis eintritt, ohne dass bis dahin die Sprengladung zur Detonation gebracht ist, so werden folgende Schritte durchgeführt:
   - Das Zündgerät aktiviert das Deflagrations-Zündmittel.
   - Das aktivierte Deflagrations-Zündmittel bringt die Sprengladung zur Deflagration.

Unter "Deflagration" wird der Vorgang verstanden, dass die Sprengladung verbrennt, ohne zu detonieren. Das Verbrennen verläuft mit einer Geschwindigkeit, die kleiner als die Schallgeschwindigkeit in der Sprengladung ist. In der Regel erzeugt das Detonations-Zündmittel Druckwellen, welche auf die Sprengladung einwirken und diese zur Detonation bringen. Das Deflagrations-Zündmittel erzeugt im Wesentlichen Hitze, welche auf die Sprengladung einwirkt und diese zur Deflagration bringt.

Die Erfindung erzielt einen wesentlichen Vorteil insbesondere dann, wenn die Sprengladung beispielsweise aufgrund eines technischen Fehlers nicht zur Detonation gebracht werden kann oder wegen einer möglichen ungewollten Gefährdung von Lebewesen und / oder Gegenständen nicht zu Detonation gebracht werden darf. Die Erfindung vermeidet in vielen Fällen die Notwendigkeit, das Kampfmittel an einen sicheren Ort zu bringen und dort die Sprengladung zur Detonation zu bringen. Insbesondere der Transport des Kampfmittels kann aufwendig und gefährlich sein. Dieser Aufwand und diese Gefahr sind hinlänglich durch die Neutralisierung (Entschärfung) von Blindgängern aus dem letzten Weltkrieg bekannt.

Dank der Erfindung wird sichergestellt, dass die Sprengladung durch eine gewollte Detonation oder eine gezielt herbeigeführte Deflagration vernichtet und dadurch neutralisiert wird. Dadurch wird auch dann, wenn die Sprengladung nicht zur Detonation gebracht ist, ausgeschlossen, dass die Sprengladung in die Hände von nicht berechtigten Personen fällt. Diese nicht berechtigten Personen könnten die Sprengladung versehentlich (z.B. spielende Kinder oder unvorsichtige Erwachsene) oder absichtlich (z.B. Verbrecher) so verwenden, dass Lebewesen gefährdet werden.

In vielen Fällen bewirkt die hervorgerufene Deflagration der Sprengladung, dass aufgrund der entstehenden Brandgase und / oder Flammen die elektronischen Geräte, insbesondere die Datenspeicher, an Bord des Kampfmittels zerstört werden. Dadurch wird vermieden, dass unbefugte Personen, die in den Besitz der Überreste des deflagrierten Kampfmittels gelangen, durch Inspektion oder Auswertung der elektronischen Geräte vertrauliche Informationen erhalten. Insbesondere wird in vielen Fällen ausgeschlossen, dass ein Datenspeicher unbefugt ausgelesen oder einer Aufschrift gelesen wird.

Die Erfindung spart die Notwendigkeit ein, an Bord des Kampfmittels zusätzlich zu der Sprengladung, die wahlweise zur Detonation oder zur Deflagration gebracht werden kann, eine weitere explosive Ladung oder sonstige Vorrichtung vorzusehen, um ein elektronisches Gerät an Bord des Kampfmittels zu zerstören. Das Deflagrations-Zündmittel umfasst nicht notwendigerweise eine explosive Ladung. Weil keine zusätzliche explosive Ladung erforderlich ist, spart die Erfindung einen zusätzlichen Bestandteil und damit Bauraum ein. Bei der Deflagration der Sprengladung wird viel Energie, insbesondere chemische Energie, freigesetzt, die sämtliche elektronischen Geräte mit viel größerer Zuverlässigkeit zu zerstören vermag als eine weitere explosive Ladung oder sonstige separate zerstörende Vorrichtung.

Üblicherweise umfasst das Kampfmittel eine Sicherheitsfreigabe-Einrichtung. Zunächst muss diese Sicherheitsfreigabe-Einrichtung freigegeben werden. Nach der Freigabe ist es möglich, einen Aktivierungsbefehl auszulösen, welcher das Detonations-Zündmittel aktiviert. Auch das lösungsgemäße Kampfmittel wird bevorzugt mit einer solchen Sicherheitsfreigabe-Einrichtung implementiert.

Erfindungsgemäß umfasst das Kampfmittel mindestens ein elektronisches Gerät sowie eine Führungseinrichtung. Bei der Deflagration der Sprengladung entstehen Brandgase und / oder Flammen. Die Führungseinrichtung führt diese Brandgase und / oder Flammen in Richtung des oder mindestens eines, bevorzugt jedes elektronischen Geräts. Die geführten Brandgase und / oder Flammen zerstören gezielt und mit noch größerer Zuverlässigkeit das oder jedes elektronische Gerät des Kampfmittels, als dies ohne die Führungseinrichtung der Fall wäre. Dadurch kann eine Person, die in den Besitz der Überreste des deflagrierten Kampfmittels gelangt, nicht das oder ein elektronisches Gerät des Kampfmittels in unbefugter Weise auswerten oder verwenden.

Die Führungseinrichtung kann als eine rein mechanische und passive Einrichtung ausgestaltet sein und daher sehr zuverlässig sein und keinen Antrieb und keine Überwachung benötigen.

Dank der Führungseinrichtung wird die Notwendigkeit vermieden, einen eigenen Zerstörungs-Mechanismus für das elektronische Gerät vorzusehen. Dieser eigene Zerstörungs-Mechanismus kann ausfallen oder aber ungewollt aktiviert werden und das elektronische Gerät zerstören. Die Brandgase und / oder Flammen, die zwangsläufig bei einer Deflagration der Sprengladung entstehen, zerstören hingegen dank der erheblich größeren freigesetzten Energie das elektronische Gerät mit höherer Sicherheit als ein eigener Zerstörungs-Mechanismus für das elektronische Gerät. Die Führungseinrichtung leitet die Brandgase und / oder Flammen zu dem oder jedem Gerät.

Die Führungseinrichtung, welches die Brandgase und / oder die Flammen leitet, kann ein spezieller mechanischer Bestandteil des Kampfmittels sein. In einer anderen Ausgestaltung wird ein Bestandteil eines Gehäuses des Kampfmittels bei der Deflagration zu dieser Führungseinrichtung. Das Gehäuse umfasst einen ersten Gehäuseteil und einen zweiten Gehäuseteil. Diese beiden Gehäuseteile sind in einem Verbindungsteil miteinander verbunden, welches als eine Sollbruchstelle zwischen den beiden Gehäuseteilen ausgestaltet ist. Eine Deflagration der Sprengladung erzeugt einen Überdruck im Gehäuse. Insbesondere dieser erzeugte Überdruck führt dazu, dass dieses als Sollbruchstelle ausgestaltete Verbindungsteil zerbricht. Nachdem die Sollbruchstelle zerbrochen ist, ist das erste Gehäuseteil relativ zum zweiten Gehäuseteil beweglich. Sobald das erste Gehäuseteil beweglich ist, bewirken die Brandgase und / oder die Flammen, die bei der Deflagration entstehen, und der hervorgerufene Überdruck, dass das erste Gehäuseteil tatsächlich vom zweiten Gehäuseteil weg bewegt wird. Dadurch entsteht eine ausreichend große Öffnung im Gehäuse, und das zweite Gehäuseteil wirkt als ein Bestandteil der Führungseinrichtung für die Brandgase und / oder Flammen.

In einer Ausgestaltung ist das Deflagrations-Zündmittel räumlich von dem Detonations-Zündmittel getrennt. Bevorzugt ist zwischen dem Deflagrations-Zündmittel und dem Detonations-Zündmittel eine mechanische Barriere angeordnet, und zwar dauerhaft oder wenigstens so lange, bis das Zündgerät das Detonations-Zündmittel aktiviert. Nachdem das Deflagrations-Zündmittel aktiviert ist, reduziert diese mechanische Barriere die Gefahr, dass das Detonations-Zündmittel aktiviert wird und / oder dass Druckwellen von dem Deflagrations-Zündmittel einen Bestandteil des Detonations-Zündmittels, z.B. eine Zündverstärker-Ladung, erreichen und möglicherweise eine Detonation auslösen. Die mechanische Barriere reduziert somit die Gefahr, dass die Sprengladung bei einer Aktivierung des Deflagrations-Zündmittels ungewollt zur Detonation gebracht wird. Die mechanische Barriere kann als ein rein passives Bauteil ausgestaltet sein und braucht somit nicht aktiviert zu werden. Die mechanische Barriere kann als ein ortsfestes Bauteil ausgestaltet sein, die keinen Antrieb benötigt, oder aus einer Deflagrations-Position in eine Detonations-Position bewegt werden können.

In einer anderen Ausgestaltung gehört mindestens ein Bestandteil des Kampfmittels sowohl zum Detonations-Zündmittel als auch zum Deflagrations-Zündmittel. Dieser gemeinsame Bestandteil lässt sich bevorzugt vom Zündgerät aktivieren. Diese Ausgestaltung reduziert die Anzahl erforderlicher Bauteile für die beiden Zündmittel.

In einer Fortbildung dieser Ausgestaltung lässt sich dieser gemeinsame Bestandteil wahlweise in einem Detonations-Modus oder in einem Deflagrations-Modus betreiben. Im Detonations-Modus trägt der gemeinsame Bestandteil zur Detonation der Sprengladung bei. Im Deflagrations-Modus trägt der gemeinsame Bestandteil zur Deflagration der Sprengladung bei. Beispielsweise lässt dieser gemeinsame Bestandteil sich wahlweise so aktivieren, dass er entweder die maximal mögliche Wirkung erzielt, beispielsweise Druckwellen mit dem maximal möglichen Druck, oder nur eine reduzierte Wirkung, beispielsweise im Wesentlichen Hitze und keine Druckwellen oder Druckwellen mit deutlich reduzierter Amplitude. Im Detonations-Modus erzeugt der gemeinsame Bestandteil die maximal mögliche Wirkung, im Deflagrations-Modus nur die oder eine reduzierte Wirkung.

Möglich ist auch, dass der gemeinsame Bestandteil sich wahlweise in eine Deflagrations-Position oder in eine Detonations-Position bewegen lässt, beispielsweise linear verschieben oder verschwenken lässt. Der gemeinsame Bestandteil in der Deflagrations-Position gehört zum Deflagrations-Zündmittel, während der gemeinsame Bestandteil in der Detonations-Position zum Detonations-Zündmittel gehört. Bevorzugt hält ein geeignetes Element, beispielsweise eine Arretiereinheit, den gemeinsamen Bestandteil in der Deflagrations-Position und verhindert, dass der gemeinsame Bestandteil ungewollt in die Detonations-Position bewegt wird. Diese Ausgestaltung reduziert weiter die Gefahr, dass die Sprengladung ungewollt detoniert. Ein Stellglied vermag den gemeinsamen Bestandteil in die Detonations-Position zu überführen, beispielsweise indem das Stellglied die Arretiereinheit dearretiert und bevorzugt nach einer Sicherheitsfreigabe. Möglich ist auch, dass der gemeinsame Bestandteil in einer Ruhe-Position gehalten wird und später entweder in die Detonations-Position oder in die Deflagrations-Position bewegt wird.

Möglich ist, dass das Kampfmittel ein einziges Zündmittel umfasst, welches sowohl als das Detonations-Zündmittel als auch als das Deflagrations-Zündmittel fungiert. Dieses einzige Zündmittel lässt sich im Ganzen wahlweise in einem Detonations-Modus oder in einem Deflagrations-Modus betreiben oder lässt sich wahlweise in eine Deflagrations-Position oder in eine Detonations-Position bewegen. Auch in dieser Ausgestaltung vermag das Zündgerät dieses einzige Zündmittel zu aktivieren.

Eine Ausgestaltung mit zwei verschiedenen Modi für den gemeinsamen Bestandteil lässt sich mit einer Ausgestaltung mit zwei verschiedenen Positionen für denselben gemeinsamen Bestandteil kombinieren. Diese Kombination erhöht weiter die Sicherheit, dass die Sprengladung nicht ungewollt zur Detonation gebracht wird.

In einer anderen Fortbildung der Ausgestaltung mit dem gemeinsamen Bestandteil gehört ein weiterer Bestandteil des Kampfmittels nur zum Detonations-Zündmittel, aber nicht zum Deflagrations-Zündmittel. Wenn sowohl der gemeinsame Bestandteil als auch der weitere Bestandteil aktiviert sind, tragen diese beiden aktivierten Bestandteile dazu bei, dass die Sprengladung zur Detonation gebracht wird. Wenn nur der gemeinsame Bestandteil aktiviert ist, aber nicht der weitere Bestandteil, so wird die Sprengladung zur Deflagration gebracht.

Beispielsweise wird die Sprengladung zur Detonation gebracht, wenn der gemeinsame Bestandteil und der weitere Bestandteil gemäß eines vorgegebenen zeitlichen Ablaufschemas aktiviert werden, beispielsweise gleichzeitig - genauer: so, dass die beiden Aktivierungs-Zeitpunkte für die beiden Bestandteile sich höchstens um eine vorgegebene Toleranz-Zeitspanne voneinander unterscheiden. Die Sprengladung wird zur Deflagration gebracht, wenn nur der gemeinsame Bestandteil aktiviert wird.

Möglich ist, dass zwischen dem Zündgerät und dem weiteren Bestandteil ein ansteuerbarer Schalter angeordnet ist. Je nach Position dieses Schalters vermag das Zündgerät zusätzlich zu dem gemeinsamen Bestandteil den weiteren Bestandteil zu aktivieren, oder der weitere Bestandteil ist durch den Schalter oder eine separate Barriere gegen ein Aktivieren gesperrt.

Bevorzugt sind sowohl das Detonations-Zündmittel als auch das Deflagrations-Zündmittel als jeweils eine Zündkette mit mehreren Bestandteilen ausgestaltet oder durch eine einzige Zündkette mit mehreren Bestandteilen realisiert. Das Zündgerät aktiviert einen ersten Bestandteil, und jeweils ein Bestandteil dieser Zündkette aktiviert den nachfolgenden Bestandteil. Der jeweils letzte Bestandteil der Zündkette bringt die Sprengladung zur Detonation oder zur Deflagration. Das Deflagrations-Zündmittel umfasst bevorzugt eine Zündinitiator-Ladung und eine nachfolgende Deflagrations-Ladung.

In einer Ausgestaltung wird das Kampfmittel ausgesetzt, beispielsweise ins Wasser verbracht. Lösungsgemäß aktiviert das Zündgerät des ausgesetzten Kampfmittels das Deflagrations-Zündmittel, wenn ein vorgegebenes Ereignis eingetreten ist. In einer Ausgestaltung tritt dieses Ereignis dann ein, wenn ein Deflagrations-Aktivierungsbefehl an das Kampfmittel übermittelt worden ist. In einer anderen Ausgestaltung ist dieses Ereignis dann eingetreten, wenn nach dem Ereignis, dass das Kampfmittel ausgesetzt ist, eine vorgegebene Zeitspanne verstrichen ist, ohne dass die Sprengladung detoniert ist. Nach Verstreichen dieser Zeitspanne aktiviert das Zündgerät automatisch das Deflagrations-Zündmittel.

Die Ausgestaltung mit der Zeitspanne stellt sicher, dass das Kampfmittel sich automatisch und von alleine durch die automatisch hervorgerufene Deflagration neutralisiert. Diese erwünschte Neutralisierung tritt auch dann ein, wenn keine Datenverbindung zu dem Kampfmittel hergestellt werden kann und es daher nicht möglich ist, einen Aktivierungsbefehl an das Kampfmittel zu übermitteln und zugleich sicherzustellen, dass kein anderes Kampfmittel aktiviert wird. Auch in dem Fall, dass die Datenverbindung nicht möglich ist oder verloren gegangen oder unterbrochen ist, stellt diese Ausgestaltung sicher, dass von dem Kampfmittel nach Ablauf der Zeitspanne keine Gefahr mehr ausgeht.

Die beiden Ausgestaltungen lassen sich miteinander kombinieren. Das Zündgerät aktiviert das Deflagrations-Zündmittel, wenn das Kampfmittel einen Deflagrations-Aktivierungsbefehl erhalten hat oder wenn die vorgegebene Zeitspanne verstrichen ist. Diese Kombination erhöht weiter die Sicherheit, dass das Kampfmittel auf jeden Fall zur Deflagration gebracht wird und spätestens nach der Zeitspanne keine Gefahr mehr hervorruft.

In einer Ausgestaltung ist das Kampfmittel für den Einsatz unter Wasser ausgestaltet, beispielsweise als ein Unterwasser-Laufkörper, z.B. als ein Torpedo, oder als eine Seemine oder ein Räumgerät zum Neutralisieren von Seeminen. Das Kampfmittel kann auch ein gelenkter Flugkörper (z.B. eine Rakete) oder ein ungelenkter Flugkörper (z.B. eine Fliegerbombe) sein oder eine Panzerabwehrwaffe oder eine Granate oder eine Landmine. Ein Kampfmittel im Sinne der Patentansprüche kann jedes Kampfmittel sein, das eine Sprengladung aufweist und / oder in Anlage 1 zu § 1 Abs. 1 (Kriegswaffenliste) des deutschen Kriegswaffenkontrollgesetzes genannt ist.

Die Erfindung lässt sich an Bord eines Kampfmittels realisieren, um sicherzustellen, dass das Kampfmittel durch eine Deflagration neutralisiert wird, wenn die Sprengladung nach dem Aussetzen des Kampfmittels beispielsweise aufgrund eines technischen Defekts nicht detoniert oder wenn ein Trägerfahrzeug das Kampfmittel absetzt, ohne dass es zu einer Detonation kommen soll. Die zweite Situation tritt beispielsweise dann ein, wenn ein Flugzeug oder sonstiges Luftfahrzeug das Kampfmittel mit sich führt und vor dem Landen das Kampfmittel abwerfen muss, damit das Gewicht des Luftfahrzeugs beim Aufsetzen auf einer Landebahn unter einer vorgegebenen Gewichts-Limitierung bleibt.

Nachfolgend ist das erfindungsgemäße Kampfmittel anhand eines in den Zeichnungen dargestellten Ausführungsbeispiels näher erläutert. Hierbei zeigen:
Fig. 1 schematisch ein Kampfmittel mit einer Haupt-Sprengladung, einer Detonations-Zündkette und einer räumlich vollständig getrennten Deflagrations-Zündkette;
Fig. 2 eine Abwandlung der Ausgestaltung von Fig. 1, wobei derselbe Zündinitiator-Ladung je nach Position zur Detonations-Zündkette oder zur Deflagrations-Zündkette gehört;
Fig. 3 eine weitere Abwandlung der Ausgestaltung von Fig. 1, wobei die gesamte Zündkette drehbar angeordnet ist und je nach Position als Detonations-Zündkette oder als Deflagrations-Zündkette wirkt;
Fig. 4 eine beispielhafte Ausführungsform, wie die gesamte Steuerungs-Elektronik an Bord des Kampfmittels bei der Deflagration gewollt zerstört wird.

Im Ausführungsbeispiel wird die Erfindung für ein Kampfmittel in Form eines Unterwasser-Laufkörpers, z.B. eines Torpedos, oder eines gelenkten oder ungelenkten Flugkörpers eingesetzt. Dieses Kampfmittel umfasst eine Haupt-Sprengladung 101, die so ausgestaltet ist, dass sie nicht durch eine Erschütterung ungewollt zur Detonation gebracht wird, insbesondere nicht, während das Kampfmittel zu einem Einsatzort transportiert wird. Daher wird ein Zündmittel benötigt, welches die Haupt-Sprengladung 101 zu einer gewollten Detonation zu bringen vermag. Lösungsgemäß umfasst das Kampfmittel weiterhin ein Zündmittel, welches die Haupt-Sprengladung 101 zu einer Deflagration zu bringen vermag. Bei einer Deflagration brennt die Haupt-Sprengladung 101 ab, wobei in der Regel Flammen und Brandgase erzeugt werden, ohne dass die Haupt-Sprengladung 101 detoniert.

In Fig. 1 werden schematisch folgende weitere Bestandteile dieses Kampfmittels gezeigt:
- ein Detonations-Zündmittel in Form einer Detonations-Zündkette 109, welche die Haupt-Sprengladung 101 zur Detonation zu bringen vermag,
- ein Deflagrations-Zündmittel in Form einer Deflagrations-Zündkette 119, welche die Haupt-Sprengladung 101 zu einer Deflagration zu bringen vermag, bei welcher die Haupt-Sprengladung 101 abbrennt, ohne zu detonieren,
- ein Zündgerät in Form einer Zünder-Elektronik 111, die als ein elektronisches Bauteil auf einer Platine ausgestaltet ist, und
- eine passive mechanische Barriere 123 zwischen der Detonations-Zündkette 109 und der Deflagrations-Zündkette 119.

Die Detonations-Zündkette 109 umfasst
- eine Zündinitiator-Ladung (Detonator) 107,
- eine Zündverstärker-Ladung Stufe 1 mit der Bezeichnung 105 und
- eine Zündverstärker-Ladung Stufe 2 mit der Bezeichnung 103.

Die Deflagrations-Zündkette 119 umfasst
- eine Zündinitiator-Ladung (Deflagrator) 117 und
- eine Deflagrations-Ladung 121.

Die Zünder-Elektronik 111 vermag wahlweise die Detonations-Zündkette 109 oder die Deflagrations-Zündkette 119 anzusteuern. Falls die Sicherheitsfreigabe-Einrichtung betätigt wurde und die Freigabe bewirkt worden ist und die Zünder-Elektronik 111 dann einen Detonations-Aktivierungsbefehl erhält und daraufhin die Detonations-Zündkette 109 ansteuert, so werden folgende Schritte ausgeführt:
- Die Zünder-Elektronik 111 aktiviert die Zündinitiator-Ladung (Detonator) 107.
- Der aktivierte Detonator 107 aktiviert die Stufe-1 -Zündverstärker-Ladung 105.
- Die aktivierte Stufe-1-Zündverstärker-Ladung 105 aktiviert die Stufe-2-Zündverstärker-Ladung 103.
- Die aktivierte Stufe-2-Zündverstärker-Ladung 103 bringt die Haupt-Sprengladung 101 zur Detonation.

In einer Ausgestaltung verhindert eine nicht gezeigte bewegliche Metallplatte, dass die Stufe-2-Zündverstärker-Ladung 103 ungewollt aktiviert wird. Diese Metallplatte unterbricht die Detonations-Zündkette 109. Ein nicht gezeigtes Stellglied zieht diese Metallplatte zur Seite, sobald der Detonations-Aktivierungsbefehl erhalten wurde, wodurch die Detonations-Zündkette 109 geschlossen wird. Bevorzugt gehört dieses Stellglied, welches die Metallplatte zur Seite zu ziehen vermag, zu der Sicherheitsfreigabe-Einrichtung des Ausführungsbeispiels. Erst wenn diese Sicherheitsfreigabe-Einrichtung betätigt worden ist, kann der Detonations-Aktivierungsbefehl bewirken, dass die Detonations-Zündkette 109 geschlossen wird.

Falls die Zünder-Elektronik 111 einen Deflagrations-Aktivierungsbefehl erhält und daraufhin oder aus einem anderen Grunde (s.u.) die Deflagrations-Zündkette 119 ansteuert, so werden folgende Schritte ausgeführt:
- Die Zünder-Elektronik 111 aktiviert die Zündinitiator-Ladung (Deflagrator) 117.
- Der aktivierte Deflagrator 117 aktiviert die Deflagrations-Ladung 121.
- Die aktivierte Deflagrations-Ladung 121 bringt die Haupt-Sprengladung 101 zur Deflagration.

Auch die Deflagrations-Zündkette 119 kann eine bewegliche Metallplatte umfassen, welche verhindert, dass die Deflagrations-Ladung 121 ungewollt aktiviert wird und welche zur Sicherheitsfreigabe-Einrichtung gehört.

Die aktivierte Deflagrations-Ladung 121 erzeugt mindestens auf der Seite, die der Haupt-Sprengladung 101 zugewandt ist, eine ausreichend hohe Temperatur. Diese ausreichend hohe Temperatur bewirkt eine Deflagration der Haupt-Sprengladung 101. Eine ungewollte und daher unerwünschte Detonation der Haupt-Sprengladung 101 wird im Ausführungsbeispiel durch folgende Maßnahmen verhindert:
- Der Impuls (die Druckwelle), welche bei Aktivierung der Deflagrations-Ladung 121 erzeugt wird, wird niedrig gehalten.
- Die Haupt-Sprengladung 101 detoniert erst dann, wenn Druckwellen mit einem ausreichend großen Impuls auftreffen.
- Die Stufe-2-Zündverstärker-Ladung 103 reagiert empfindlicher auf Impulswellen als die Haupt-Sprengladung 101. Die mechanische Barriere 123 verhindert eine ungewollte Aktivierung der Stufe-2-Zündverstärker-Ladung 103.

Im Ausführungsbeispiel wird das Kampfmittel ausgesetzt, beispielsweise gestartet oder abgeworfen. Eine Zeitschaltuhr an Bord des Kampfmittels wird aktiviert. Sobald die Zünder-Elektronik 111 einen Detonations-Aktivierungsbefehl erhält, aktiviert die Zünder-Elektronik 111 die Detonations-Zündkette 109, wodurch die Haupt-Sprengladung 101 zur Detonation gebracht wird. Die Zünder-Elektronik 111 aktiviert automatisch die Deflagrations-Zündkette 119, wenn eines der folgenden Ereignisse eingetreten ist:
- Ein Deflagrations-Aktivierungsbefehl ist an das Kampfmittel übermittelt worden.
- Nach dem Starten der Zeitschaltuhr ist eine vorgegebene Zeitspanne verstrichen, ohne dass die Haupt-Sprengladung 101 zur Detonation oder zur Deflagration gebracht worden ist, d.h. die Zünder-Elektronik 111 ist noch intakt.

Fig. 2 zeigt eine Abwandlung der Ausgestaltung von Fig. 1. Anstelle einer Zündinitiator-Ladung 107 der Detonations-Zündkette 109 und einer räumlich getrennten Zündinitiator-Ladung der Deflagrations-Zündkette 119 umfasst diese Abwandlung eine einzige Zündinitiator-Ladung 207, welche beweglich angeordnet ist, beispielsweise linear verschoben oder gedreht werden kann. Diese Zündinitiator-Ladung 207 lässt sich dadurch zwischen einer Detonations-Position und einer Deflagrations-Position hin und her bewegen, was durch den Doppelpfeil P angedeutet wird. In Fig. 2 ist die Detonations-Position mit gestrichelter Linie und die Deflagrations-Position mit durchgezogener Linie gezeigt. Ein nicht gezeigtes Stellglied vermag die Zündinitiator-Ladung 207 zwischen diesen beiden Positionen hin und her zu bewegen. Bevorzugt wird die Zündinitiator-Ladung 207 in der Deflagrations-Position gehalten, beispielsweise dort arretiert.

In einer weiteren Implementierung wird die Zündinitiator-Ladung 207 zunächst in einer Ruhe-Position gehalten, in der sie räumlich von der Zündverstärker-Ladung 105 und räumlich von der Deflagrations-Ladung 121 entfernt ist. Das nicht gezeigte Stellglied vermag die Zündinitiator-Ladung 207 aus der Ruhe-Position wahlweise in die Detonations-Position oder in die Deflagrations-Position zu bewegen.

In der Detonations-Position ist die Zündinitiator-Ladung 207 mit der Stufe-1-Zündverstärker-Ladung 105 verbunden, in der Deflagrations-Position mit der Deflagrations-Ladung 121. Die Zünder-Elektronik 111 aktiviert nach Erhalt eines entsprechenden Aktivierungsbefehls die Zündinitiator-Ladung 207. Je nach ihrer Position gehört die Zündinitiator-Ladung 207 zur Detonations-Zündkette 109 oder zur Deflagrations-Zündkette 119 und löst eine Detonation oder eine Deflagration der Haupt-Sprengladung 101 aus.

Fig. 3 zeigt schematisch eine weitere Abwandlung. In dieser weiteren Abwandlung ist ein Zündmittel 213 als Ganzes drehbar gelagert, und zwar um eine Drehachse D und beispielsweise um 90 Grad. Dieses drehbar gelagerte Zündmittel 213 tritt an die Stelle der Detonations-Zündkette 109 und der Deflagrations-Zündkette 119 von Fig. 1 und Fig. 2 und kann ebenfalls als eine Zündkette ausgestaltet sein. In Fig. 3 wird mit einer gestrichelten Linie das Zündmittel 213 in einer Detonations-Position gezeigt und mit einer durchgezogenen Linie in einer Deflagrations-Position.

Die Zünder-Elektronik 111 aktiviert nach Erhalt eines Aktivierungsbefehls dieses Zündmittel 213. Das aktivierte Zündmittel 213 erzeugt Druckwellen und Hitze. Wenn das Zündmittel 213 in der Detonations-Position ist, erreichen die Druckwellen die Haupt-Sprengladung 101 und bringen diese zur Detonation. Wenn das Zündmittel 213 hingegen in der Deflagrations-Position ist, so verhindern die Orientierung des Zündmittels 213 sowie die mechanische Barriere 123, dass die Druckwellen von dem aktivierten Zündmittel 213 die Haupt-Sprengladung 101 dergestalt erreichen, dass die Druckwellen die Haupt-Sprengladung 101 zur Detonation bringen. Im Wesentlichen erreicht nur die Hitze die Haupt-Sprengladung 101 und bringt diese zur Deflagration. Möglich ist, dass vor einer Drehung des Zündmittels 213 aus der Deflagrations-Position in die Detonations-Position die mechanische Barriere 213 zurückgezogen wird, um die Bewegung zu ermöglichen und um sicherzustellen, dass tatsächlich Druckwellen die Haupt-Sprengladung 101 erreichen und die gewünschte Detonation bewirken. Möglich ist, dass dieses Zündmittel 213 zusätzlich wahlweise in einem Detonations-Modus oder in einem Deflagrations-Modus aktiviert werden kann.

Fig. 4 a) zeigt beispielhaft ein Kampfmittel in Form eines Flugkörpers 205, in dem die Erfindung implementiert ist. Dieser Flugkörper 205 umfasst einen hinteren Gehäuseteil 209 und einen vorderen Gehäuseteil 211, der in die Längsrichtung des Flugkörpers 205 eine kleinere Abmessung als der hintere Gehäuseteil 209 aufweist. Ein mechanisches Verbindungsteil 203 zwischen den beiden Gehäuseteilen 211 und 209 ist als eine Sollbruchstelle ausgestaltet. Der hintere Gehäuseteil 209 nimmt die Haupt-Sprengladung 101, die Detonations-Zündkette 109, die Deflagrations-Zündkette 119 und eine Steuerungs-Elektronik 201 mit der Zünder-Elektronik 111 auf. Die Steuerungs-Elektronik 201 ist zwischen der Haupt-Sprengladung 101 und dem vorderen Gehäuseteil 211 angeordnet.

In der Situation, die in Fig. 4 b) gezeigt wird, wurde gerade die Deflagrations-Zündkette 119 aktiviert. Dadurch wird die Haupt-Sprengladung 101 zur Deflagration gebracht, was in Fig. 4 c) angedeutet wird.

Auch bei einer Deflagration soll die Steuerungs-Elektronik 201 des Flugkörpers 205 vollständig zerstört werden. Fig. 4 zeigt eine Ausgestaltung, bei der kein spezielles Mittel erforderlich ist, um dies sicherzustellen. Vielmehr bewirken die Brandgase und die Flammen, die bei der Deflagration der Haupt-Sprengladung 101 im hinteren Gehäuseteil 209 entstehen, die gewünschte vollständige Zerstörung der Steuerungs-Elektronik 201. Bei der Deflagration tritt ein rapider Anstieg von Druck und Hitze im Inneren des Gehäuses 209, 211 des Flugkörpers 205 auf, wodurch ein hoher Überdruck entsteht. Weil das Verbindungsteil 203 zwischen den beiden Gehäuseteilen 209 und 211 als eine Sollbruchstelle ausgestaltet ist, zerbricht dieses Verbindungsteil 203 bei der Deflagration, und das vordere Gehäuseteil 209 wird vom hinteren Gehäuseteil 211 weggedreht oder weggesprengt, was in Fig. 4 c) angedeutet ist. Dadurch entsteht an demjenigen Ende des hinteren Gehäuseteils 211, welches zur Steuerungs-Elektronik 201 hin zeigt, eine große Öffnung. Dadurch wird das hintere Gehäuseteil 211 zu einer röhrenförmigen Führungseinrichtung für die Brandgase und die Flammen, welche bei der Deflagration entstehen. Diese Brandgase und Flammen werden nach vorne auf die Steuerungs-Elektronik 201 zu geführt und zerstören diese vollständig. Die Ausgestaltung mit der Sollbruchstelle 203 verhindert das unerwünschte Ereignis, dass der rapide Anstieg von Druck und Hitze an einer nicht vorhersehbaren Stelle eine Öffnung im Gehäuse 209, 211 aufreißt und der Überdruck durch diese Öffnung hindurch abgebaut wird, ohne dass die Steuerungs-Elektronik 201 vollständig zerstört wird.

**Bezugszeichen**

| | |
|---|---|
| 101 | Haupt-Sprengladung, wird wahlweise von der Detonations-Zündkette 109 zur Detonation und von der Deflagrations-Zündkette 119 zur Deflagration gebracht |
| 103 | Zündverstärker-Ladung Stufe 2 der Detonations-Zündkette 109 |
| 105 | Zündverstärker-Ladung Stufe 1 der Detonations-Zündkette 109 |
| 107 | Zündinitiator-Ladung (Detonator) der Detonations-Zündkette 109 |
| 109 | Detonations-Zündkette, umfasst die Zündinitiator-Ladung 107, die Stufe-1-Zündverstärker-Ladung 105 und die Stufe-2-Zündverstärker-Ladung 103 |
| 111 | Zünder-Elektronik, steuert in einer Ausgestaltung wahlweise die Detonations-Zündkette 109 oder die Deflagrations-Zündkette 119 und in einer anderen Ausgestaltung das Zündmittel 213 an |
| 117 | Zündinitiator-Ladung (Deflagrator) der Deflagrations-Zündkette 119 |
| 119 | Deflagrations-Zündkette, umfasst die Zündinitiator-Ladung 117 und die Deflagrations-Ladung 121 |
| 121 | Deflagrations-Ladung der Deflagrations-Zündkette 119 |
| 123 | mechanische Barriere zwischen der Detonations-Zündkette 109 und der Deflagrations-Zündkette 119 |
| 201 | Steuerungs-Elektronik des Flugkörpers 205, zwischen der Haupt-Sprengladung 101 und dem vorderen Gehäuseteil 211 angeordnet, umfasst die Zünder-Elektronik 111, wird bei der Detonation und bei der Deflagration der Haupt-Sprengladung 101 zerstört |
| 203 | mechanisches Verbindungsteil zwischen dem hinteren Gehäuseteil 209 und dem vorderen Gehäuseteil 211, als Sollbruchstelle ausgestaltet |
| 205 | Flugkörper (Rakete), umfasst die beiden Gehäuseteilen 209 und 211, die Haupt-Sprengladung 101, die Detonations-Zündkette 109, die Deflagrations-Zündkette 119 und die Steuerungs-Elektronik 201 |
| 207 | Zündinitiator-Ladung, gehört je nach Position zur Detonations-Zündkette oder zur Deflagrations-Zündkette |
| 209 | hinterer Gehäuseteil des Flugkörpers 205, nimmt die Haupt-Sprengladung 101, die Detonations-Zündkette 109, die Deflagrations-Zündkette 119 und die Steuerungs-Elektronik 201 auf |
| 211 | vorderer Gehäuseteil des Flugkörpers 205, in dem Verbindungsteil 203 mit dem hinteren Gehäuseteil verbunden |
| 213 | drehbar gelagertes Zündmittel, fungiert je nach Position als Detonations-Zündmittel oder Deflagrations-Zündmittel |
| D | Drehachse, um welche das Zündmittel 213 sich drehen lässt |

## Patentansprüche

1. Kampfmittel umfassend
- eine Sprengladung (101),
- ein aktivierbares Detonations-Zündmittel (109), insbesondere eine aktivierbare Detonations-Zündkette (103, 105, 107), und
- ein Zündgerät (111),
wobei das Zündgerät (111) dazu ausgestaltet ist, nach Erhalt eines Detonations-Aktivierungsbefehls das Detonations-Zündmittel (109) zu aktivieren, und
wobei das aktivierte Detonations-Zündmittel (109) dazu ausgestaltet ist, die Sprengladung (101) zu einer Detonation zu bringen,
wobei
das Kampfmittel ein aktivierbares Deflagrations-Zündmittel (119), insbesondere eine aktivierbare Deflagrations-Zündkette (117, 121), umfasst,
wobei das Zündgerät (111) dazu ausgestaltet ist, wahlweise das Detonations-Zündmittel (109) oder das Deflagrations-Zündmittel (119) zu aktivieren, und wobei das aktivierte Deflagrations-Zündmittel (119) dazu ausgestaltet ist, die Sprengladung (101) zu einer Deflagration zu bringen
**dadurch gekennzeichnet, dass**
das Kampfmittel
- mindestens ein elektronisches Gerät (201) und
- eine Führungseinrichtung (209) umfasst,
wobei die Führungseinrichtung (209) dazu ausgestaltet ist, Brandgase und / oder
Flammen, welche bei der die Deflagration der Sprengladung (101) entstehen, in Richtung des oder mindestens eines elektronischen Geräts (201) des Kampfmittels zu leiten.

2. Kampfmittel nach Anspruch 1,
**dadurch gekennzeichnet, dass**
das Kampfmittel ein Gehäuse mit
- einem ersten Gehäuseteil (211),
- einem zweiten Gehäuseteil (209) und
- einer Sollbruchstelle (203)
umfasst,
wobei die Sollbruchstelle (203) so ausgestaltet ist, dass eine Deflagration der Sprengladung (101) ein Zerbrechen der Sollbruchstelle (203) bewirkt,
wobei nach dem Zerbrechen der Sollbruchstelle (203) das erste Gehäuseteil (211) relativ zum zweiten Gehäuseteil (209) beweglich ist und
wobei nach einer Bewegung des ersten Gehäuseteils (211) relativ zum zweiten Gehäuseteil (209) das zweite Gehäuseteil (209) als ein Bestandteil der Führungseinrichtung wirkt.

3. Kampfmittel nach einem der vorstehenden Ansprüche,
**dadurch gekennzeichnet, dass**
das Deflagrations-Zündmittel (119) räumlich von dem Detonations-Zündmittel (109) getrennt ist.

4. Kampfmittel nach Anspruch 3,
**dadurch gekennzeichnet, dass**
eine mechanische Barriere (123) zwischen dem Deflagrations-Zündmittel (119) und dem Detonations-Zündmittel (109) angeordnet ist,
wobei die Barriere (123) so positioniert ist,
dass sie nach Aktivierung des Deflagrations-Zündmittels (119) die Gefahr einer Aktivierung des Detonations-Zündmittels (109) reduziert.

5. Kampfmittel nach einem der Ansprüche 1 oder 2,
**dadurch gekennzeichnet, dass**
ein aktivierbarer gemeinsamer Bestandteil (207, 213) des Kampfmittels sowohl zum Detonations-Zündmittel (109) als auch zum Deflagrations-Zündmittel (119) gehört.

6. Kampfmittel nach Anspruch 5,
**dadurch gekennzeichnet, dass**
der gemeinsame Bestandteil (207, 213) wahlweise in einem Detonations-Modus oder in einem Deflagrations-Modus betreibbar ist,
wobei der gemeinsame Bestandteil (207, 213) dazu ausgestaltet ist,
- im Detonations-Modus zur Detonation der Sprengladung (101) beizutragen und
- im Deflagrations-Modus zur Deflagration der Sprengladung (101) beizutragen.

7. Kampfmittel nach Anspruch 5 oder Anspruch 6,
**dadurch gekennzeichnet, dass**
der gemeinsame Bestandteil (207, 213) wahlweise in eine Detonations-Position oder in eine Deflagrations-Position bewegbar ist,
wobei der gemeinsame Bestandteil (207, 213) dazu ausgestaltet ist,
- in der Detonations-Position zur Detonation der Sprengladung (101) beizutragen und
- in der Deflagrations-Position zur Deflagration der Sprengladung (101) beizutragen.

8. Kampfmittel nach einem der Ansprüche 5 bis 7,
**dadurch gekennzeichnet, dass**
ein weiterer aktivierbarer Bestandteil des Kampfmittels zum Detonations-Zündmittel (109), aber nicht zum Deflagrations-Zündmittel (119) gehört,
wobei das Kampfmittel so ausgestaltet ist, dass
- dann, wenn der gemeinsame Bestandteil (207, 213) und der weitere Bestandteil aktiviert sind, die Sprengladung (101) zur Detonation gebracht wird und
- dann, wenn nur der gemeinsame Bestandteil (207, 213) aktiviert ist, aber nicht der weitere Bestandteil, die Sprengladung (101) zur Deflagration gebracht wird.

9. Kampfmittel nach Anspruch 8,
**dadurch gekennzeichnet, dass**
das Zündgerät (111) dazu ausgestaltet ist, wahlweise
- den weiteren Bestandteil und den gemeinsamen Bestandteil (207, 213) gemäß eines vorgegebenen zeitlichen Ablaufschemas zu aktivieren und dadurch die Sprengladung (101) zur Detonation zu bringen oder
- nur den gemeinsamen Bestandteil (207, 213) zu aktivieren und dadurch die Sprengladung (101) zur Deflagration zu bringen.

10. Kampfmittel nach einem der vorstehenden Ansprüche,
**dadurch gekennzeichnet, dass**
das Deflagrations-Zündmittel (119)
- als Zündkette (117, 121) ausgestaltet ist und
- eine Zündinitiator-Ladung (117) und eine Deflagrations-Ladung (121) umfasst.

11. Kampfmittel nach einem der vorstehenden Ansprüche,
**dadurch gekennzeichnet, dass**
das Kampfmittel für den Einsatz unter Wasser ausgestaltet ist.

12. Verfahren zum Betreiben eines Kampfmittels mit einem elektronischen Gerät und einer Führungseinrichtung, mit folgenden Schritten:
- Aktivieren eines Detonations-Zündmittels (109) nach Erhalt eines Detonations-Aktivierungsbefehls um eine Sprengladung (101) zu einer Detonation zu bringen;
- Aktivieren eines Deflagrations-Zündmittel (119) um die Sprengladung zu einer Deflagration zu bringen, wenn ein vorgegebenes Ereignis eingetreten ist, ohne dass bis zu dem Eintritt des Ereignisses die Sprengladung (101) zur Detonation gebracht worden ist;
- Leiten von Brandgasen und/oder Flammen, welche bei der Deflagration der Sprengladung entstehen, mittels der Führungseinrichtung in Richtung des oder mindestens eines elektronischen Geräts des Kampfmittels.

13. Verfahren nach Anspruch 12,
**dadurch gekennzeichnet, dass**
das Verfahren den zusätzlichen Schritt umfasst, dass das Kampfmittel ausgesetzt oder abgeworfen wird,
wobei das vorgegebene Ereignis dann eingetreten ist, wenn nach dem Aussetzen oder Abwerfen des Kampfmittels eine vorgegebene Zeitspanne verstrichen ist, und wobei das Zündgerät (111) nach Verstreichen der Zeitspanne automatisch das Deflagrations-Zündmittel (119) aktiviert.

14. Verfahren nach Anspruch 12 oder Anspruch 13,
mit Aktivieren des Deflagrations-Zündmittels (119) nach Erhalt eines Deflagrations-Aktivierungsbefehls.

## Claims

1. A weapon comprising
- an explosive charge (101),
- an activatable detonation ignition means (109), in particular an activatable detonation ignition chain (103, 105, 107), and
- an ignition device (111),
wherein the ignition device (111) is configured to activate the detonation ignition means (109) upon receipt of a detonation activation command, and wherein the activated detonation ignition means (109) is configured to cause the explosive charge (101) to detonate,
wherein
the weapon comprises an activatable deflagration ignition means (119), in particular an activatable deflagration ignition chain (117, 121),
wherein the ignition device (111) is configured to activate, selectively, the detonation ignition means (109) or the deflagration ignition means (119), and
wherein the activated deflagration ignition means (119) is configured to cause the explosive charge (101) to deflagrate
**characterized in that**
the weapon comprises
- at least one electronic device (201) and
- a guidance device,
wherein the guidance device is configured to guide combustion gases and/or flames which occur during the deflagration of the explosive charge (101) in the direction of the, or at least one, electronic device (201) of the weapon.

2. The weapon as claimed in claim 1,
**characterized in that**
the weapon comprises a housing having
- a first housing part (211),
- a second housing part (209) and
- a predetermined breaking point (203),
wherein the predetermined breaking point (203) is configured in such a manner that a deflagration of the explosive charge (101) causes the predetermined breaking point (203) to break,
wherein once the predetermined breaking point (203) has broken, the first housing part (211) is movable relative to the second housing part (209), and
wherein following a movement of the first housing part (211) relative to the second housing part (209), the second housing part (209) acts as a component of the guidance device.

3. The weapon as claimed in one of the preceding claims,
**characterized in that**
the deflagration ignition means (119) is spatially separate from the detonation ignition means (109).

4. The weapon as claimed in claim 3,
**characterized in that**
a mechanical barrier (123) is arranged between the deflagration ignition means (119) and the detonation ignition means (109),
wherein the barrier (123) is positioned in such a manner
that it reduces the risk of the detonation ignition means (109) being activated following activation of the deflagration ignition means (119).

5. The weapon as claimed in one of claims 1 or 2,
**characterized in that**
an activatable common component (207, 213) of the weapon belongs both to the detonation ignition means (109) and to the deflagration ignition means (119).

6. The weapon as claimed in claim 5,
**characterized in that**
the common component (207, 213) can be operated, selectively, in detonation mode or in deflagration mode,
wherein the common component (207, 213) is designed
- to contribute to the detonation of the explosive charge (101) in detonation mode and
- to contribute to the deflagration of the explosive charge (101) in deflagration mode.

7. The weapon as claimed in claim 5 or claim 6,
**characterized in that**
the common component (207, 213) can be moved, selectively, into a detonation position or into a deflagration position,
wherein the common component (207, 213) is designed
- to contribute to the detonation of the explosive charge (101) in the detonation position and
- to contribute to the deflagration of the explosive charge (101) in the deflagration position.

8. The weapon as claimed in one of claims 5 to 7,
**characterized in that**
a further activatable component of the weapon belongs to the detonation ignition means (109), but not to the deflagration ignition means (119),
wherein the weapon is configured in such a manner that
- when the common component (207, 213) and the further component are activated, the explosive charge (101) is caused to detonate, and
- when only the common component (207, 213) is activated, but not the further component, the explosive charge (101) is caused to deflagrate.

9. The weapon as claimed in claim 8,
**characterized in that**
the ignition device (111) is configured, selectively,
- to activate the further component and the common component (207, 213) according to a predefined temporal flow chart and thereby cause the explosive charge (101) to detonate, or
- to activate only the common component (207, 213) and thereby cause the explosive charge (101) to deflagrate.

10. The weapon as claimed in one of the preceding claims,
**characterized in that**
the deflagration ignition means (119)
- is configured as an ignition chain (117, 121) and
- comprises an ignition initiator charge (117) and a deflagration charge (121).

11. The weapon as claimed in one of the preceding claims,
**characterized in that**
the weapon is designed for underwater deployment.

12. A method for operating a weapon with an electronic device and a guidance device comprising the following steps:
- Activating a detonation ignition means (109) upon receipt of a detonation activation command to cause the explosive charge (101) to detonate;
- Activating a deflagration ignition means (119) to cause the explosive charge to deflagrate if a predetermined event takes place without the explosive charge (101) having been caused to detonate prior to the event taking place;
- Guiding combustion gases and/or flames which occur during the deflagration of the explosive charge in the direction of the, or at least one, electronic device of the weapon using the guidance device.

13. The method as claimed in claim 12,
**characterized in that**
the method comprises the additional step whereby the weapon is abandoned or dropped,
wherein the predetermined event has taken place when a predetermined interval has elapsed after the abandoning or dropping of the weapon and
wherein the ignition device (111) automatically activates the deflagration ignition means (119) after the interval of time has elapsed.

14. The method as claimed in claim 12 or claim 13,
with activating the deflagration ignition means (119) upon receipt of a deflagration activation command.

## Revendications

1. Arme, comprenant
- une charge explosive (101),
- un moyen d'allumage de détonation (109) activable, notamment une chaîne pyrotechnique de détonation (103, 105, 107) activable, et
- un appareil d'allumage (111),
l'appareil d'allumage (111) étant configuré pour activer le moyen d'allumage de détonation (109) après avoir reçu une instruction d'activation de détonation, et
le moyen d'allumage de détonation (109) étant configuré pour provoquer une détonation de la charge explosive (101),
l'arme comportant un moyen d'allumage de déflagration (119) activable, notamment une chaîne pyrotechnique de déflagration (117, 121) activable,
l'appareil d'allumage (111) étant configuré pour activer sélectivement le moyen d'allumage de détonation (109) ou le moyen d'allumage de déflagration (119), et
le moyen d'allumage de déflagration (119) étant configuré pour provoquer une déflagration de la charge explosive (101)
**caractérisée en ce que**
l'arme comporte
- au moins un appareil électronique (201) et
- un dispositif de guidage (209),
le dispositif de guidage (209) étant configuré pour diriger des gaz de combustion et/ou des flammes, qui se produisent lors de la déflagration de la charge explosive (101), en direction du ou d'au moins un appareil électronique (201) de l'arme.

2. Arme selon la revendication 1,
**caractérisée en ce que**
l'arme comporte un boîtier pourvu
- d'une première partie de boîtier (211),
- d'une deuxième partie de boîtier (209) et
- d'un point de rupture voulu (203)
le point de rupture voulu (203) étant configuré de telle sorte qu'une déflagration de la charge explosive (101) provoque une rupture du point de rupture voulu (203),
la première partie de boîtier (211) étant mobile par rapport à la deuxième partie de boîtier (209) après la rupture du point de rupture voulu (203) et
après un mouvement de la première partie de boîtier (211) par rapport à la deuxième partie de boîtier (209), la deuxième partie de boîtier (209) agissant comme un élément constitutif du dispositif de guidage.

3. Arme selon l'une des revendications précédentes, **caractérisée en ce que**
le moyen d'allumage de déflagration (119) est séparé dans l'espace du moyen d'allumage de détonation (109).

4. Arme selon la revendication 3,
**caractérisée en ce que**
une barrière mécanique (123) est disposée entre le moyen d'allumage de déflagration (119) et le moyen d'allumage de détonation (109),
la barrière (123) étant positionnée de telle sorte qu'elle réduit le risque d'activation du moyen d'allumage de détonation (109) après l'activation du moyen d'allumage de déflagration (119).

5. Arme selon l'une des revendications 1 ou 2,
**caractérisée en ce que**
un composant commun (207, 213) activable de l'arme fait partie à la fois du moyen d'allumage de détonation (109) et du moyen d'allumage de déflagration (119).

6. Arme selon la revendication 5,
**caractérisée en ce que**
le composant commun (207, 213) peut fonctionner, au choix, dans un mode de détonation ou dans un mode de déflagration,
le composant commun (207, 213) étant configuré pour
- en mode de détonation, contribuer à la détonation de la charge explosive (101) et
- en mode de déflagration, contribuer à la déflagration de la charge explosive (101).

7. Arme selon la revendication 5 ou la revendication 6,
**caractérisée en ce que**
le composant commun (207, 213) peut être déplacé, au choix, dans une position de détonation ou dans une position de déflagration,
le composant commun (207, 213) étant configuré pour
- dans la position de détonation, contribuer à la détonation de la charge explosive (101) et
- dans la position de déflagration, contribuer à la déflagration de la charge explosive (101).

8. Arme selon l'une des revendications 5 à 7,
**caractérisée en ce que**
un composant activable supplémentaire de l'arme fait partie du moyen d'allumage de détonation (109), mais pas du moyen d'allumage de déflagration (119),
l'arme étant configurée de telle sorte que
- lorsque le composant commun (207, 213) et le composant supplémentaire sont activés, la charge explosive (101) est alors amenée en détonation et
- lorsque seul le composant commun (207, 213) est activé, mais pas le composant supplémentaire, la charge explosive (101) est alors amenée en déflagration.

9. Arme selon la revendication 8,
**caractérisée en ce que**
l'appareil d'allumage (111) est configuré pour, sélectivement,
- activer le composant supplémentaire et le composant commun (207, 213) conformément à un schéma de déroulement temporel prédéfini et amener ainsi la charge explosive (101) en détonation ou
- n'activer que le composant commun (207, 213) et amener ainsi la charge explosive (101) en déflagration.

10. Arme selon l'une des revendications précédentes, **caractérisée en ce que**
le moyen d'allumage de déflagration (119)
- est réalisé sous la forme d'une chaîne pyrotechnique (117, 121) et
- comporte une charge initiatrice d'allumage (117) et une charge de déflagration (121).

11. Arme selon l'une des revendications précédentes, **caractérisée en ce que**
l'arme est configurée pour être utilisée sous l'eau.

12. Procédé pour faire fonctionner une arme comprenant un appareil électronique et un dispositif de guidage, comprenant les étapes suivantes :
- activation d'un moyen d'allumage de détonation (109) après avoir obtenu une instruction d'activation de détonation afin d'amener une charge explosive (101) en détonation ;
- activation d'un moyen d'allumage de déflagration (119) afin d'amener la charge explosive en déflagration lorsqu'un événement prédéfini est survenu, sans que la charge explosive (101) n'ait été amenée en détonation jusqu'à la survenance de l'événement ;
- conduite des gaz de combustion et/ou des flammes, qui se produisent lors de la déflagration de la charge explosive, au moyen du dispositif de guidage, en direction du ou d'au moins un appareil électronique de l'arme.

13. Procédé selon la revendication 12
**caractérisé en ce que**
le procédé comprend l'étape supplémentaire selon laquelle l'arme a été exposée ou larguée,
l'événement prédéfini étant alors survenu lorsque, après l'exposition ou le largage de l'arme, un intervalle de temps prédéfini s'est écoulé et
l'appareil d'allumage (111) activant automatiquement le moyen d'allumage de déflagration (119) après écoulement de l'intervalle de temps.

14. Procédé selon la revendication 12 ou la revendication 13,
avec l'activation du moyen d'allumage de déflagration (119) après la réception d'une instruction d'activation de déflagration.
